# EUROPÄISCHE PATENTSCHRIFT

(11) **EP 0 560 729 B1**
(45) Veröffentlichungstag und Bekanntmachung des Hinweises auf die Patenterteilung: **15.05.1996**
(21) Anmeldenummer: 93810169.8
(22) Anmeldetag: 05.03.1993
(51) Int. Cl.: B41J 2/175

(54) **Tintenpatrone für einen Druckkopf eines Ink-Jet-Printers**
Ink cartridge for a printhead of an ink jet printer
Cartouche d'encre pour tête d'impression d'une imprimante à jet d'encre

(30) Priorität: 10.03.1992 DE 9203206 U; 07.01.1993 DE 9300132 U
(43) Veröffentlichungstag der Anmeldung: 15.09.1993
(73) Patentinhaber: PELIKAN PRODUKTIONS AG, CH-8132 Egg (CH)
(72) Erfinder: Geissmann, Jürg, CH-8046 Zürich (CH)
(74) Vertreter: Münch, Otto

(56) Entgegenhaltungen:
- EP-A- 0 117 718
- EP-A- 0 378 240
- US-A- 4 785 314
- IBM-TECHNICAL DISCLOSURE BULLETIN, Bd.34, Nr.1, Juni 1991 Seiten 459 - 462 'Replaceable ink cartridge for ink jet print head.'

## Beschreibung

Aus IBM Technical Disclosure Bulletin Vol. 34, no. 1, Juni 1991, Seite 459 ff. ist eine Tintenpatrone gemäss Oberbegriff des Anspruchs 1 und ein Druckkopf gemäss Oberbegriff des Anspruchs 15 bekannt. Die Tintenpatrone hat ein mit einem tintengetränkten Schaumkörper gefülltes Gehäuse und auf der einen Seite eine Oeffnung zum Aufstecken auf einen rohrförmigen Stutzen des Druckkopfs. Auf der gegenüberliegenden Seite ist eine kleine Luftzufuhröffnung angeordnet. Das Einsetzen der Patrone ist allerdings etwas unsicher, weil die Stellung der Patrone im Druckkopf undefiniert ist. Die Wiederinbetriebnahme des Druckkopfs nach dem Auswechseln der Patrone ist manchmal erschwert.

Der vorliegenden Erfindung liegt die Aufgabe zugrunde, die obigen Nachteile zu vermeiden. Diese Aufgabe wird durch die Merkmalskombination des Anspruchs 1 gelöst.

Aus der EP-A-378 240 ist es an sich bekannt, eine Tintenpatrone in einem Druckkopf mit Schnappelementen einzurasten.

### Kurzbeschreibung der Zeichnungen

Nachfolgend werden Ausführungsbeispiele der Erfindung anhand der Zeichnung erläutert. Darin zeigt:
- Figur 1: einen Längsschnitt durch einen Druckkopf mit Tintenpatrone,
- Figur 2: einen Längsschnitt durch die Patrone nach Figur 1
- Figur 3: einen vergrösserten Axialschnitt durch den Kolben,
- Figur 4: einen Axialschnitt durch eine Dichtung,
- Figur 5: einen Axialschnitt durch eine weitere Dichtung,
- Figuren 6-8: Varianten der Ausführungsform nach Figuren 2-4,
- Figur 9: einen Längsschnitt durch einen Druckkopf mit eingesetzter Tintenpatrone einer weiteren Ausführungsform,
- Figur 10: eine Stirnansicht der Patrone der Ausführungsform nach Figur 9,
- Figur 11: eine Stirnansicht eines Gehäuseteils, und
- Figur 12: eine Ansicht einer Dichtfolie.

### Beschreibung der Ausführungsbeispiele

In Figur 1 ist der Druckkopf 1 nur schematisch angedeutet. Er besteht aus einer rechteckigen Grundplatte 2, von der längs einer Schmalseite ein Vorsprung 3 vorsteht. In der Stirnfläche 4 dieses Vorsprungs 3 ist eine Düsenplatte 5 eingebaut. Die Düsenplatte 5 enthält eine Reihe enger Tintenkanäle. Der Druck in diesen Kanälen kann impulsartig piezoelektrisch oder thermoelektrisch erhöht werden, sodass aus der betreffenden Düse ein Tintentröpfchen ausgestossen wird. Die Oberflächenspannung an der Düsenmündung saugt anschliessend das ausgestossene Tintenvolumen aus einem mit den Düsenkanälen kommunizierenden Innenraum 6 eines rohrförmigen Stutzens 7 an. Die ebene Stirnfläche 8 des Stutzens 7 ist mit einem engmaschigen Sieb 9 abgedeckt und überragt die Rückseite 10 der Grundplatte 2. Von der Grundplatte 2 steht auf der Rückseite ein prismatisches Rohr mit vier Seitenwänden 11 ab, in welches eine Tintenpatrone 20 eingesteckt ist. Auf den die Rückseite überragenden Abschnitt des Stutzens 7 ist ein in Figur 5 detaillierter dargestellter Dichtring 12 aufgesetzt. Der elastomere Dichtring 12, zum Beispiel aus Silikongummi, ist rohrförmig und hat vorn eine ebene Stirnfläche 13 und am zylindrischen Aussenumfang 14 einen umlaufenden Dichtwulst 15. Die Stirnfläche 13 stützt den überstehenden Rand des Siebes 9 und schützt ihn vor dem Abreissen beim Ausziehen der Patrone 20. Der Dichtwulst 15 dichtet den Stutzen 7 gegen das Patronengehäuse ab. Im Betrieb ist die Stirnfläche 4 nach unten gerichtet und der Innenraum 6 voll Tinte. Zum Einrasten der Patrone 20 haben zwei gegenüberliegende Seitenwände 11 des Druckkopfs 1 koaxiale Bohrungen 16.

Die Tintenpatrone 20 hat ein Kunststoffgehäuse 22 bestehend aus einem in der Darstellung nach Figur 2 unten offenen Hohlkörper 24, der durch einen aufgesiegelten oder aufgeklebten Deckel 26 abgeschlossen ist. Eine Stirnwand 28 des Gehäuses 22 hat eine Oeffnung 30 mit einer zylindrischen Wand 32 zur Aufnahme des Stutzens 7. Der Dichtwulst 15 dichtet gegen die Wand 32 ab. Das Gehäuse 22 ist grösstenteils mit einem tintengetränkten Schaumkörper 34 gefüllt. Zwei Seitenwände 36 des Gehäuses 22 haben kugelkalottenförmige Vorsprünge 38 zum Einrasten in die Bohrungen der Seitenwände 11 des Druckkopfs 1.

An der der Stirnwand 28 gegenüberliegenden Seite ist zwischen dem Schaumkörper 34 und dem Gehäuse 22 ein Hohlraum 40 gebildet, der mit Luft oder Tinte gefüllt sein kann. In diesen Hohlraum 40 ragt ein Pumporgan 42, bei der Ausführungsform nach Figur 2 in Form einer Kolbenpumpe. Am Deckel 26 ist ein zylindrisches Rohr 44 angeformt, in welchem ein Kolben 46 geführt ist. Der Kolben 46 ist durch eine Feder 48 in die in Figur 2 dargestellte Grundstellung belastet, in welcher ein Kolbenschaft 50 über das Gehäuse 22 vorsteht.

Der Kolben 46 ist in Figur 3 vergrössert dargestellt. Er besteht aus einem Kolbenboden 52 und dem darauf aufgeschnappten Schaft 50. Zwischen zwei Stirnflächen von Schaft 50 und Boden 52 ist ein O-Ring 54 eingesetzt, der gegen die zylindrische Innenwand des Rohres 44 abdichtet. Der Innenraum des Schaftes 50 ist über Oeffnungen 56 mit der Atmosphäre verbunden. Der Kolbenboden 52 enthält ein Rückschlagventil 58. In eine zentrische Bohrung 60 ist ein an eine rotationssymmetrische Membran 62 angeformter Zapfen 64 eingesteckt. Die Membran 62 besteht aus einem Elastomer, zum Beispiel aus Silikongummi. An der Peripherie hat sie einen vorstehenden, dünnwandigen, thorussegmentförmigen Dichtwulst 66, der gegen eine ebene Stirnfläche 68 des Kolbenbodens 52 abdichtet. Das Rückschlagventil 58 hat einen sehr geringen Oeffnungs- oder Schliessdruckdruck von einigen mbar, zum Bei-spiel höchstens 20 mbar. Eine Oeffnung 70 verbindet die Aussenseite der Membran 62 mit dem Innenraum des Schaftes 50.

Nach dem Einsetzen der Patrone 20 in den Druckkopf 1 wird der Schaft 50 des Pumporgans 42 eingedrückt, bis Tinte aus der Düsenplatte 5 austritt. Zweckmässig wird dabei der Druckkopf 1 mit der Düsenplatte 5 nach oben gehalten, damit die Luft aus dem Raum 6 entweichen kann. Dann ist der Innenraum 6 mit Tinte gefüllt und der Druckkopf 1 betriebsbereit. Beim Loslassen des Schaftes 50 herrscht anschliessend im Innern des Gehäuses 22 ein Unterdruck von wenigen mbar, sodass aus der Düsenplatte 5 keine Tinte mehr tropfen kann. Durch die beschriebene Ausbildung der Tintenpatrone wird damit eine einfache und sichere Inbetriebnahme erreicht.

Das Hubvolumen des Kolbens 46 ist vorzugsweise etwas grösser als das Volumen des Innenraums 6. Dadurch kann mit einem einzigen Eindrücken des Kolbens 46 dieser Raum 6 gefüllt werden. Es ist jedoch durch das Rückschlagventil 58 auch möglich, den Pumpvorgang zu wiederholen, wenn ein einmaliges Eindrücken nicht ausreichen sollte.

Die Ausführungsformen nach Figuren 6-8 unterscheiden sich von jener nach Figuren 2-4 nur durch die Ausbildung des Pumporgans 42, sodass die mit der Ausführungsform nach Figuren 2-4 identischen Teile in der Darstellung nach Figuren 6-8 teilweise weggelassen sind. Analoge Teile tragen gleiche Bezugszeichen, sodass sich eine detaillierte Beschreibung dieser Teile erübrigt.

Bei der Ausführungsform nach Figuren 6 und 7 ist das Pumporgan 42 als Balgpumpe ausgebildet. Das Pumporgan 42 nach Figur 6 hat einen domförmigen, elastomeren Balg 76 mit einem Flansch 78, der zwischen einer ins Rohr 44 eingepressten Hülse 80 und einer Stirnwand 82 des Rohres 44 eingeklemmt ist. Die Wand 82 hat eine Oeffnung 84. Das Rückschlagventil 58, das zum Beispiel gleich ausgebildet sein kann wie jenes nach Figuren 3 und 4, ist hier in die der Stirnwand 28 gegenüberliegende Stirnwand 86 des Gehäuses 22 eingesetzt.

Bei der Variante nach Figur 7 ist der Balg 76 ein Faltenbalg, der auf einen rohrförmigen Ansatz 88 der Wand 82 aufgeschoben ist. Das Rückschlagventil 58 ist hier in der Wand 82 montiert.

Die Ausführungsform nach Figur 8 unterscheidet sich von jener nach Figuren 2-4 dadurch, dass die Feder 48 und das Rückschlagventil 58 fehlen. Hier wird der Kolben 46 nach dem Einsetzen der Patrone 20 in den Druckkopf 1 in zwei Stufen in die ebenfalls dargestellte, eingedrückte Stellung gedrückt. In einer ersten Stufe wird der Kolben so eingeschoben, dass der O-Ring 54 noch auf der dem Deckel 26 zugewandten Seite einer radialen Oeffnung 90 im Rohr 44 ist. Diese Stellung kann durch einen nicht dargestellten Rastanschlag oder dadurch bestimmt sein, dass die äussere Stirnfläche 92 des Kolbenschaftes 50 mit der Aussenfläche des Deckels 26 bündig ist. In dieser Stellung wird abgewartet, bis Tinte aus der Düsenplatte 5 austritt und anschliessend der Kolben 46 weitergeschoben, sodass der Raum 40 nunmehr über die Oeffnung 90 mit der Aussenatmosphäre kommuniziert, ein verbleibender Ueberdruck im Raum 40 abgebaut und im späteren Betrieb ein Nachfliessen von Luft zum Ersatz des verbrauchten Tintenvolumens ermöglicht ist.

Abweichend von der Ausführungsform nach Figur 8 kann die Oeffnung 90 auch zum Beispiel in der Stirnwand 86 ausgebildet und im Lieferzustand zum Beispiel durch ein Klebband verschlossen sein. In diesem Fall besteht die "Zweiphasenbewegung" im Eindrücken des Kolbens 46 und anschliessenden Ablösen des Klebbandes.

Im Lieferzustand wird auch die Oeffnung 30 des Gehäuses 22 durch eine Klebfolie versiegelt, die vor dem Einsetzen der Tintenpatrone 20 in den Druckkopf 1 entfernt wird.

Bei der Ausführungsform nach Figur 9 ist der Druckkopf 1 gleich ausgebildet, wie jener nach Figur 1, nur dass der Dichtring 12 fehlt.

Die Patrone 120 der Ausführungsform nach Fig. 9 besteht aus einem Gehäuse 121 mit einem einseitig offenen, prismatischen Hohlkörper 122 mit vier Seitenwänden 123 und einer Rückwand 124 aus thermoplastischem Kunststoff und einem auf dem freien Stirnrand des Hohlkörpers 121 aufgesiegelten, z.B. mit Ultraschall aufgeschweissten Deckel 125. Der Deckel 125 greift mit einem umlaufenden Bord 126 formschlüssig in die Innenseite der Seitenwände 123 ein. Benachbart der einen Schmalseite hat der Deckel 125 eine Bohrung 127, in welche der Stutzen 7 passt. Benachbart der gegenüberliegenden Schmalseite hat der Deckel 125 ein kleines Belüftungsloch 128, das mit einem durch eng benachbarte, innere Rippen 129 an der einen Seitenwand 123 gebildeten Kanal 130 fluchtet. Der Kanal 130 mündet an der Rückwand 124 in einen ebenfalls durch Rippen 131 gebildeten Belüftungshohlraum 132.

In das Gehäuse 121 ist ein offenporiger Schaumkörper 135 unter etwas Kompression eingesetzt. Als Schaumstoff eignet sich z.B. "Melamin"-Schaumstoff (eingetragenes Warenzeichen) oder Polyurethan-Schaumstoff. Der Körper 135 ist mit Tinte getränkt. Zwischen den Schaumkörper 135 und den Deckel 125 ist eine elastomere Dichtfolie 136 z.B. aus Silikongummi eingesetzt, welche die Grösse der Innenkontur des Hohlkörpers 122 am freien Rand hat. Die Dichtfolie 136 hat koaxial zur Bohrung 127 ein kreisrundes Loch 137 kleineren Durchmessers. Mit dem Randbereich benachbart diesem Loch 137 dichtet die Folie 136 den Innenraum des Gehäuses 121 gegen die Stirnfläche 8 des Stutzens 7 ab. In der Gegend des Belüftungslochs 128 hatdie Folie 136 eine weitere Ausnehmung.

Zwei gegenüberliegende Seitenwände 123 des Hohlkörpers 122 haben je einen kugelkalottenförmigen Rastvorsprung 139. Die Vorsprünge 139 rasten in entsprechende Bohrungen der Seitenwände 11 des Druckkopfs 1 ein. In der in eingesetzter Position des Druckkopfs 1 freien Partie haben zwei gegenüberliegende Seitenwände 123 des Gehäuses 121 angeformte Griffnocken 140, die ein Ausziehen der Patrone 120 aus dem Druckkopf 1 erleichtern. Die Bohrung 127 und das Belüftungsloch 128 sind für Transport und Lagerung mit einem Klebstreifen oder einer Siegelfolie 141 verschlossen. Dadurch wird eine saubere Handhabung der Patrone 120 gewährleistet. Weil die Folie 141 gleichzeitig beide Oeffnungen verschliesst, wird vermieden, dass durch Fehlbedienung beim Einsetzen der Patrone 120 das Belüftungsloch 128 verschlossen bleiben könnte, wodurch ein sicherer Betrieb des Druckkopfs 1 nicht möglich wäre. Aus diesem Grunde ist die Anordnung des Belüftungslochs 128 im Deckel 125 vorteilhaft. Die durch die Rippen 129, 131 gebildeten Kanäle 130, 132 sorgen trotzdem für die von der Gegenseite der Bohrung 127 erwünschte Beaufschlagung des Schaumkörpers 135 mit Atmosphärendruck.

Wenn die Patrone 120 in den Druckkopf 1 eingesetzt wird, komprimiert der Stutzen 7 den Schaumkörper 135 örtlich und presst deshalb zugleich einen Tintenvorrat in den Innenraum 6 des Stutzens 7. Dadurch wird ein zuverlässiger Betrieb des Druckkopfes 1 unmittelbar nach dem Einsetzen der Patrone 20 erreicht. Weil das relativ grossflächige Sieb 9 des Stutzens 7 unmittelbar auf den Schaumkörper 135 presst, ist der Tintennachschub bis ans Ende des Tintenvorrates gewährleistet. Der Anpressdruck des Schaumkörpers 135 gegen das Sieb 9 des Stutzens 7 kann dabei durch einen formschlüssigen Eingriff der Rastnocken 139 in den Rastbohrungen des Druckkopfs 1 sichergestellt werden.

## Patentansprüche

1. Tintenpatrone für einen Druckkopf eines Ink-Jet-Printers, umfassend ein allseits geschlossenes Gehäuse (22, 121) mit einer Stirnwand (28, 125), die eine erste Oeffnung (30, 127) zur Aufnahme eines rohrförmigen Stutzens (7) mit ebener Stirnfläche (8) des Druckkopfs (1) und eine zweite, kleinere Oeffnung (70, 90, 128) für die Luftzufuhr aufweist und einen mit Tinte getränkten Schaumkörper (34, 135) enthält, dadurch gekennzeichnet, dass das Gehäuse (22, 121) Rastelemente (38, 139) zum Einrasten in Rastmittel des Druckkopfs (1) hat, und dass zusätzlich ein Pumporgan (42) vorhanden ist, um an der der Stirnwand (28) gegenüberliegenden Seite des Gehäuses (22) einen Innendruck zu erzeugen.

2. Tintenpatrone nach Anspruch 1, wobei das Pumporgan (42) im Gehäuse (22) eingebaut ist.

3. Tintenpatrone nach Anspruch 2, wobei das Pumporgan (42) ein Rückschlagventil (58) umfasst, das einen freien Luftdurchfluss zu einem Hohlraum (40) zwischen dem Schaumkörper (34) und einer der Stirnwand (28) gegenüberliegenden Wand (86) des Gehäuses (22) zulässt aber den Luftdurchfluss in der Gegenrichtung sperrt.

4. Tintenpatrone nach Anspruch 3, wobei der Oeffnungs- oder Schliessdruck des Rückschlagventils (58) weniger als 20 mbar beträgt.

5. Tintenpatrone nach einem der Ansprüche 1-4, wobei das Pumporgan (42) als Kolbenpumpe ausgebildet ist.

6. Tintenpatrone nach Anspruch 5, wobei der Kolben (46) des Pumporgans (42) durch eine Feder (48) in eine Grundstellung vorbelastet ist, in welcher ein Kolbenschaft (50) über das Gehäuse (22) vorsteht.

7. Tintenpatrone nach den Ansprüchen 3 und 5, wobei das Rückschlagventil (58) in den Kolben (46) eingebaut ist.

8. Tintenpatrone nach einem der Ansprüche 1-4, wobei das Pumporgan (42) einen elastomeren Balg (76) umfasst.

9. Tintenpatrone nach einem der Ansprüche 1-8, wobei das Gehäuse (121) aus einem einseitig offenen, prismatischen Hohlkörper (122) mit vier Seitenwänden (123) besteht, an deren freiem Ende die Stirnwand (125) befestigt ist, wobei zwischen Stirnwand (125) und den Schaumkörper (135) eine elastomere Folie (136) eingesetzt ist, die koaxial zur ersten Oeffnung (127) ein Loch (137) kleineren Durchmessers hat, wobei bei ein gesetzter Patrone (120) der über den Oeffnungsrand ragende Randbereich des Lochs (137) abdichtend am Stutzen (7) anliegt.

10. Tintenpatrone nach Anspruch 9, wobei die zweite Oeffnung (128) in der Stirnwand (125) angeordnet ist und über einen im Innenraum des Gehäuses (121) angeordneten Kanal (130) mit einem Hohlraum (132) auf der der Stirnwand (125) gegenüberliegenden Seite des Schaumkörpers (135) kommuniziert.

11. Tintenpatrone nach Anspruch 10, wobei der Kanal (130) und der Hohlraum (132) durch je zwei einander benachbarte Rippen (129, 131) an der Innenseite des Gehäuses (121) gebildet sind.

12. Tintenpatrone nach einem der Ansprüche 1-11, wobei die beiden Oeffnungen (127, 128) für den Versand mittels eines Klebstreifens oder einer Siegelfolie (141) abgedichtet sind.

13. Tintenpatrone nach einem der Ansprüche 1-12, wobei die Rastelemente (139) als Vorsprünge an gegenüberliegenden Seitenwänden (123) des Gehäuses (121) ausgebildet sind.

14. Tintenpatrone nach einem der Ansprüche 1-13, wobei zwei gegenüberliegende Seitenwände (123) des Gehäuses (121) an dem von der Stirnwand (125) entfernten Ende Griffnocken (140) zum Erleichtern des Ausziehens der Patrone (120) aus dem Druckkopf (1) aufweisen.

15. Druckkopf mit einer Tintenpatrone nach einem der Ansprüche 1-14 mit einem rohrförmigen Stutzen (7) mit ebener Stirnfläche (8) wobei auf den rohrförmigen Stutzen (7) ein elastomerer Dichtring (12) aufgesetzt ist, der gegen eine zylindrische Wand (32) der Oeffnung (30) abdichtet, dadurch gekennzeichnet, dass der Dichtring (12) hülsenförmig ausgebildet ist, eine ebene Stirnfläche (13) hat und an seiner zylindrischen Aussenfläche einen umlaufenden Dichtwulst (15) aufweist.

## Claims

1. An ink cartridge for a print head of an ink jet printer, comprising a casing (22, 121) closed on all sides, with a face wall (28, 125) which has a first opening (30, 127) for receiving a tubular socket (7) with a planar face (8) of the print head (1) and a second, smaller opening (70, 90, 128) for air entrance, and a foam element (34, 135) impregnated with ink, characterised in that the casing (22, 121) has rest elements (38, 139) for engagement into rest means of the print head (1) and that further a pump element (42) is provided for creating an internal pressure on the side of the housing (22) opposite the face wall (28).

2. Ink cartridge according to claim 1, wherein the pump element (42) is installed in said casing (22).

3. Ink cartridge according to claim 2, wherein the pump element (42) comprises a check valve (58) which allows free air flow into a hollow space (40) between the foam element (34) and a wall (86) of the casing (22) opposite the face wall (28) but prevents air flow in the opposite direction.

4. Ink cartridge according to claim 3, wherein the opening or closing pressure of the check valve (58) is less than 20 mbar.

5. Ink cartridge according to one of claims 1 - 4, wherein the pump element (42) is a piston pump.

6. Ink cartridge according to claim 5 wherein the piston (46) of the pump element (42) has a skirt (50) and further wherein a biasing spring (48) is provided for the piston, whereby the piston is preloaded by the biasing spring in to a basic position in which the piston skirt (50) projects beyond the casing (22).

7. Ink cartridge according to claims 3 and 5, wherein the check valve (58) is installed in the piston (46).

8. Ink cartridge according to one of claims 1 - 4, wherein the pump element (42) comprises an elastomeric bellows (76).

9. Ink cartridge according to one of claims 1 - 8, wherein the housing (121) consists of a prismatic hollow body (122) open on one side and with four side walls (123) on whose free end the face wall (125) is fastened, wherein an elastomeric foil (136) is inserted between the face wall (125) and the foam element (135), the foil (136) having an aperture (137) coaxial to the first opening (127), the aperture (137) having a smaller diameter than the first opening (127) whereby in the inserted position of the cartridge (120) the edge of the aperture (137) overlapping the edge of the first opening sealingly engages against the socket (7).

10. Ink cartridge according to claim 9, wherein the second opening (128) is arranged in the face wall (125) and, via a duct (130) arranged in the interior space of the casing (121), communicates with a hollow space (132) on the side of the foam element (135) opposite the face wall (125).

11. Ink cartridge according to claim 10, wherein the duct (130) and said hollow space (132) each are formed by two adjacent ribs (129, 131) on the inside of the casing (121).

12. Ink cartridge according to one of claims 1 - 11, wherein the two openings (127, 128) are sealed for shipment by means of an adhesive tape or a sealing foil (141).

13. Ink cartridge according to one of claims 1 - 12, wherein the locking elements (139) are designed as projections on opposite lateral walls (123) of the casing (121).

14. Ink cartridge according to one of claims 1 - 13, wherein two opposite lateral walls (123) of the casing (121) have gripping cams (140) disposed at the end remote from the face wall (125), said gripping cams facilitating the removal of the cartridge from the print head (1).

15. Print head with an ink cartridge according to one of claims 1 - 14, comprising a tubular socket (7) with a planar face (8), wherein an elastomeric sealing ring (12) sits on the tubular socket (7) which seals against a cylindrical wall (32) of the first opening (30), characterised in that the sealing ring (12) is tubular and has a planar face (13) and a sealing rim (15) on its cylindrical outer surface.

## Revendications

1. Cartouche d'encre pour une tête d'impression d'une imprimante à jet d'encre, comprenant un boîtier fermé de tous côtés (22, 121) avec une paroi frontale (28, 125), qui présente une première ouverture (30, 127) pour recevoir un ajutage tubulaire (7) à face avant plate (8) de la tête d'impression (1), et une seconde ouverture (80, 90, 128) plus petite pour l'amenée d'air, le boîtier contenant un corps cellulaire imbibé d'encre (34, 135), caractérisée en ce que le boîtier (22, 121) comprend des éléments d'encliquetage (38, 139), destinés à s'enclencher dans des moyens d'encliquetage de la tête d'impression (1), et en ce qu'il est en outre prévu un organe de pompage (42) afin de produire une pression interne au niveau du côté du boitier (22) opposé à la paroi frontale (28).

2. Cartouche d'encre selon la revendication 1, dans laquelle l'organe de pompage (42) est incorporé dans le boîtier (22).

3. Cartouche d'encre selon la revendication 2, dans laquelle l'organe de pompage (42) comprend un clapet de non-retour (58) qui permet un passage libre de l'air vers une cavité (40), située entre le corps cellulaire (34) et une paroi (86), située en face de la paroi frontale (28) du boîtier (22), mais qui interdit le passage d'air dans le sens inverse.

4. Cartouche d'encre selon la revendication 3, dans laquelle la pression d'ouverture ou de fermeture du clapet de non-retour (58) est inférieure à 20 mbars.

5. Cartouche d'encre selon l'une des revendications 1 à 4, dans laquelle l'organe de pompage (42) est réalisé sous la forme d'une pompe à piston.

6. Cartouche d'encre selon la revendication 5, dans laquelle le piston (46) de l'organe de pompage (42) est précontraint, par un ressort (48), dans une position initiale dans laquelle un corps de piston (50) dépasse du boitier (22).

7. Cartouche d'encre selon les revendications 3 et 5, dans laquelle le clapet de non-retour (58) est incorporé dans le piston (46).

8. Cartouche d'encre selon l'une des revendications 1 à 4, dans laquelle l'organe de pompage (42) comprend un soufflet (76) en élastomère.

9. Cartouche d'encre selon l'une des revendications 1 à 8, dans laquelle le boîtier (121) consiste en un corps creux (122) prismatique et ouvert d'un côté, avec quatre parois latérales (123), la paroi frontale (125) étant fixée à l'extrémité libre, tandis qu'il est prévu une feuille d'élastomère (136), qui est insérée entre la paroi frontale (125) et le corps cellulaire (135) et qui présente, de façon coaxiale à la première ouverture (127), un trou (137) de plus petit diamètre, de telle manière que, lorsque la cartouche (120) est en place, la zone de bord du trou (137), dépassant au-delà du bord de l'ouverture, vienne s'appliquer contre l'ajutage (7) pour assurer l'étanchéité.

10. Cartouche d'encre selon la revendication 9, dans laquelle la seconde ouverture (128) est située dans la paroi frontale (125) et communique, par l'intermédiaire d'un passage (130) ménagé à l'intérieur du boîtier (121), avec une cavité (132) du côté du corps cellulaire (135) opposé à la paroi frontale (125).

11. Cartouche d'encre selon la revendication 10, dans laquelle le passage (130) et la cavité (132) sont chacun constitués par deux nervures voisines (129, 131) contre la face interne du boîtier (121).

12. Cartouche d'encre selon l'une des revendications 1 à 11, dans laquelle les deux ouvertures (127, 128) sont obturées, pour l'expédition, au moyen d'une bande adhésive ou d'une feuille de scellement (141).

13. Cartouche d'encre selon l'une des revendications 1 à 12, dans laquelle les éléments d'encliquetage (139) sont réalisés sous la forme de saillies sur des parois latérales opposées (123) du boîtier (121).

14. Cartouche d'encre selon l'une des revendications 1 à 13, dans laquelle deux parois latérales opposées (123) du boîtier (121) présentent, à l'extrémité distante de la paroi frontale (125), des saillies de préhension (140), destinées à faciliter l'extraction de la cartouche (120) hors de la tête d'impression (1).

15. Tête d'impression avec une cartouche d'encre selon l'une des revendications 1 à 14, comportant un ajutage tubulaire (7) à face avant plate (8), tandis qu'il est prévu un anneau d'étanchéité (12) en élastomère, posé sur l'ajutage tubulaire (7) et assurant l'étanchéité contre une paroi cylindrique (32) de l'ouverture (30), caractérisée en ce que l'anneau d'étanchéité (12) est réalisé en forme de manchon, en ce qu'il a une face avant (13) plate et en ce qu'il présente tout autour de sa surface extérieure cylindrique, un bourrelet d'étanchéité (15).
